# EUROPÄISCHE PATENTSCHRIFT

(11) **EP 3 856 531 B1**
(45) Veröffentlichungstag und Bekanntmachung des Hinweises auf die Patenterteilung: **20.04.2022**
(21) Anmeldenummer: 19780137.6
(22) Anmeldetag: 24.09.2019
(51) Int. Cl.: B41K 1/12, B41K 1/40

(54) **WENDEVORRICHTUNG FÜR EINEN SELBSTFÄRBESTEMPEL**
TURNING DEVICE FOR A SELF-INKING STAMP
DISPOSITIF DE RETOURNEMENT POUR UN TAMPON AUTO-ENCREUR

(30) Priorität: 24.09.2018 AT 508192018
(43) Veröffentlichungstag der Anmeldung: 04.08.2021
(73) Patentinhaber: COLOP STEMPELERZEUGUNG SKOPEK GESELLSCHAFT M.B.H. & CO. KG., 4600 Wels (AT)
(72) Erfinder: WILFLINGSEDER, Johann, 4751 Dorf an der Pram (AT); RIEDL, Norbert, 4682 Geboltskirchen (AT)
(74) Vertreter: SONN Patentanwälte OG
(86) Internationale Anmeldenummer: PCT/AT2019/060313
(87) Internationale Veröffentlichungsnummer: WO 2020/061602

(56) Entgegenhaltungen:
- CA-A- 1 037 313
- DE-A1- 1 906 426

## Beschreibung

Die Erfindung betrifft eine Wendevorrichtung für einen Selbstfärbestempel und ein Verfahren zu deren Verwendung, die Wendevorrichtung umfassend ein Gehäuse und einen Betätigungsbügel, wobei das Gehäuse an zwei gegenüberliegenden Seitenwänden jeweils eine zumindest abschnittsweise gebogene Steuerkurve für eine Wendeachse aufweist, wobei der Betätigungsbügel mit dem Gehäuse verbunden und relativ zum Gehäuse verschiebbar ist, wobei der Betätigungsbügel an zwei parallel zu den Seitenwänden des Gehäuses angeordneten Schenkeln jeweils eine Führung für eine Wendeachse aufweist, wobei die Führung quer zu einer Verschieberichtung des Betätigungsbügels gegenüber dem Gehäuse angeordnet ist, wobei die Führung und die Steuerkurve zumindest auf einer ersten Seite und in zumindest einer Stellung des Betätigungsbügels relativ zum Gehäuse teilweise überlappen und eine von einer Außenseite aus durchgängige Öffnung ausbilden, sodass eine Wendeachse in Längsrichtung von außen in die Wendevorrichtung eingeführt werden kann, wobei die Führungen jeweils eine verschieblich gelagerte Gleitbuchse mit einem Lager für eine Wendeachse aufweisen. Die Wendevorrichtung weist weder ein Abdruckwerkzeug noch ein Farbkissen noch eine Wendeachse auf und ist daher an sich kein vollständiger Stempel. Die Führungen dienen der beweglichen Lagerung einer Wendeachse.

Solche Wendevorrichtungen haben den Vorteil, dass sie eine möglichst späte Individualisierung von Stempeln ermöglichen: es kann eine generische Wendevorrichtung ohne Abdruckwerkzeug (Plattenträger oder Typenaggregat) in vergleichsweise großen Mengen hergestellt, ausgeliefert und gelagert werden; somit stehen für die Individualisierung alle Möglichkeiten offen und die Individualisierung kann nahe am Endabnehmer und unmittelbar vor der Abnahme oder vom Endabnehmer selbst durchgeführt werden, der das Abdruckwerkzeug getrennt erhält und mit der Wendevorrichtung zusammenfügt. Dadurch kann beispielsweise eine standardisierte Wendevorrichtung unabhängig von internationalen Unterschieden (z.B. unterschiedliche Datumsformate für Typenaggregate für Europa oder Nordamerika) hergestellt und vorrätig gehalten werden.

Eine solche Wendevorrichtung ist bereits aus AT 517322 A1 bekannt. Aus dem dort gezeigten Stempel kann das Abdruckwerkzeug und die Wendeachse entfernt werden, sodass eine Wendevorrichtung entsteht. Diese ist vergleichsweise aufwendig aufgebaut, weil sie darauf abzielt, einen Mittelholm zu vermeiden und daher Federelemente seitlich in beiden Schenkeln des Betätigungsbügels angeordnet sind. Aufgrund dieser Anordnung ist das Gehäuse in einer Ausführungsform seitlich geschlossen und die Achse kann nicht entlang ihrer Längsrichtung entnommen werden; zur Entnahme ist die Steuerkurve (oder Kulissenbahn) durch einen Austauschkanal unterbrochen, entlang dessen die Wendeachse in radiale Richtung (d.h. quer zur Achse) eingeführt oder entnommen wird. Diese Vorrichtung ermöglicht die Verwendung eines Abdruckwerkzeugs mit einteilig geformten Achsstummeln. Nachteilig dabei sind der aufwendige Aufbau und die notwendige Verriegelung des Austauschkanals, um ein unbeabsichtigtes Herausfallen des Abdruckwerkzeugs zu vermeiden.

Eine weitere Wendevorrichtung zeigt die AT 517322 A1. Dabei ist an einem bügelförmigen Oberteil oder einem Unterteil eine Achswechselöffnung für eine durchgängige Achse zur nachträglichen Montage eines Textplattenhalters vorgesehen.

Weiters zeigt die CA 1037313 A eine Wendevorrichtung, wobei eine Achse durch Steuerkurven in einem Rahmen auf eine Außenseite von Schenkeln reicht. Ebenso zeigt die US 2012017786 A1 eine durch eine vertikale Führung der Schenkel und eine Steuerkurve des Gehäuses verlaufende Wendeachse. Die AT 379552 B zeigt einen Stempeleinsatz mit einer Schwenkachse, die sowohl Steuerschlitze als auch Langlöcher durchsetzt. Auch die US 3099955 A zeigt eine Wendeachse einer Druckeinheit, die durch Steuerkurven der Seitenteile eines Basisrahmens verläuft.

Weitere Wendevorrichtungen sind in CN 204998164 U, CN 201506087 U und US 3714894 A beschrieben.

In der DE 1 906 426 A1 ist ein Selbstfärbestempel gezeigt, bei dem ein Käfig mit einem Bändereinsatz in einem Stempelgestell untergebracht ist. Der Käfig ist mit einer Steuerachse versehen, die die Seitenwände des Stempelgestells in einem Steuerschlitz durchsetzt und in quer zur Schubrichtung des Gestellbügels verlaufenden Langlöchern dieses Bügels gehalten ist. Auf die Steuerachse sind Lagerbüchsen aufgesteckt.

Es ist eine Aufgabe der Erfindung, den Austausch eines von der Wendeachse gehaltenen Abdruckwerkzeugs zu erleichtern.

Diese Aufgabe wird bei der Wendevorrichtung der eingangs angeführten Art erfindungsgemäß dadurch gelöst, dass die Führungen der verschieblich gelagerten Gleitbuchsen Linearführungen sind, die jeweils eine Bewegung der Gleitbuchse in Richtung einer Längsachse einer darin aufgenommenen aufzunehmenden Wendeachse blockieren, wobei eine Randleiste der jeweiligen Linearführung in eine parallele Nut in der jeweiligen Gleitbuchse eingreift. Indem eine Randleiste der Linearführung in eine parallele Nut in einer Gleitbuchse eingreift, wird die Gleitbuchse entlang der Randleiste linear geführt. Dadurch wird die Gleitbuchse in Richtung parallel zur Längsrichtung einer Wendeachse festgelegt, sodass beim Einschieben oder Herausziehen einer Wendeachse die Gleitbuchse in ihrer Position verbleibt.

Dadurch kann auf einen Austauschkanal und entsprechende Verriegelungen verzichtet werden. Das Gehäuse weist außerdem eine Aufnahme für einen Farbkissenhalter auf. Der Betätigungsbügel wird von einem Federelement in einer Stempelfärbestellung gehalten und kann gegen die Federkraft des Federelements in eine Abdruckstellung bewegt werden. Die Steuerkurve kann beispielsweise ein Steuerschlitz sein oder aber durch eine auf einer Seite geschlossene Nut gebildet sein. Die Führungen in den Schenkeln können z.B. als Langlöcher ausgeführt sein. Die Verschieberichtung des Betätigungsbügels entspricht im Betrieb der Abdruckrichtung, d.h. zur Herstellung eines Abdrucks wird der Betätigungsbügel in Abdruckrichtung gegenüber dem Gehäuse verschoben. Die Führung umfasst z.B. ein Gleitlager für die Wendeachse.

Dementsprechend wird die obige Aufgabe durch ein Verfahren zur Herstellung eines Selbstfärbestempels gelöst unter Verwendung einer solchen Wendevorrichtung, einem Abdruckwerkzeug und einer Wendeachse, das Verfahren umfassend die Schritte: Einführen des Abdruckwerkzeugs in die Wendevorrichtung von einer Unterseite; und Einführen der Wendeachse entlang der Längsrichtung der Wendeachse von einer ersten Seite durch das Gehäuse und den Betätigungsbügel, durch das Abdruckwerkzeug und bis zu einer zweiten Seite des Gehäuses und des Betätigungsbügels.

Die Führung oder die Steuerkurve kann auf einer der ersten Seite gegenüberliegenden zweiten Seite einen Anschlag für eine in Längsrichtung eingeführte Wendeachse aufweisen. Ein solcher Anschlag kann ein Durchgleiten der Wendeachse in Längsrichtung verhindern und unterstützt somit eine definierte und korrekte Positionierung der Wendeachse im fertigen Stempel.

Optional kann zumindest eine der Führungen ein Verbindungselement zur Herstellung einer Schnappverbindung mit einer darin aufgenommenen Wendeachse aufweisen. Das Verbindungselement kann z.B. ein Schnapphaken oder eine Schnappleiste sein, die in eine Ringnut in einer Wendeachse eingreifen können, um diese gegen eine unbeabsichtigte Bewegung in Längsrichtung zu sichern. Eine solche Fixierung kann so ausgebildet sein, dass sie einen mit einer ausreichenden Kraft überwindbaren Widerstand bildet, sodass eine absichtliche Entfernung der Wendeachse und ein Tausch eines Abdruckwerkzeugs ermöglicht wird.

Weiters kann der Betätigungsbügel ein erstes Begrenzungselement aufweisen, wobei das Gehäuse ein korrespondierendes zweites Begrenzungselement aufweist, wobei die beiden Begrenzungselemente zur Begrenzung einer Verschiebung des Betätigungsbügels eingerichtet sind und den Betätigungsbügel gegen eine Trennung von dem Gehäuse sperren. Durch derartige Vorkehrungen kann erreicht werden, dass die Wendevorrichtung bei einer Handhabung nur am Gehäuse oder nur am Betätigungsbügel auch ohne eingesetzte Achse nicht in ihre Einzelteile auseinanderfällt.

Es weisen die Führungen jeweils eine verschieblich gelagerte Gleitbuchse mit einem Lager für eine Wendeachse auf. Dabei können die Schenkel des Betätigungsbügels Gleitlager für die Gleitbuchsen aufweisen; beispielsweise kann jede Gleitbuchse in einem im Schenkel ausgebildeten Langloch verschieblich gelagert sein. Das oben erwähnte optionale Verbindungselement kann Teil zumindest einer der Gleitbuchsen sein; z.B. in Form eines federnd radial auslenkbaren Rastelements mit einem radial einwärts gerichteten Rastvorsprung, welcher in eine Rastvertiefung, wie eine umfangseitige Ringnut, in der Wendeachse eingreifen kann. Die von den Gleitbuchsen gebildeten Achslager können Drehgleitlager sein.

Weiters kann zumindest eine der Gleitbuchsen das erste Begrenzungselement bilden. Dabei bildet die Gleitbuchse einen Vorsprung an der Innenseite oder Außenseite des Schenkels, welcher in Richtung einer Stempelfärbestellung auf einen Anschlag am oder im Gehäuse trifft, z.B. den Rand eines Schlitzes im Gehäuse, und eine weitere Bewegung des Betätigungsbügels in Richtung weg vom Gehäuse blockiert.

Die Individualisierung eines Stempels unter Verwendung der vorliegenden Wendevorrichtung kann besonders vereinfacht werden, wenn die Gleitbuchsen mit einem Werkzeugrahmen zur Aufnahme eines Abdruckwerkzeugs verbunden sind. Das Abdruckwerkzeug kann beispielsweise ein Textplattenträger mit einer Textplatte oder ein Typenaggregat sein.

Dementsprechend sieht die vorliegende Offenbarung eine optionale Variante des oben erwähnten Verfahrens vor, bei der das Abdruckwerkzeug in den Werkzeugrahmen eingeführt wird.

Im Zusammenhang mit einem Werkzeugrahmen kann vorgesehen sein, dass zumindest eine der Gleitbuchsen über eine Schnappverbindung mit dem Werkzeugrahmen verbunden ist. Der Werkzeugrahmen wird dann durch die Gleitbuchsen im Gehäuse gehalten und verbleibt dort auch ohne eine Wendeachse. Im Einzelnen kann die Gleitbuchse z.B. einen Zapfen aufweisen, der in einer Aufnahme im Werkzeugrahmen eingeschnappt ist.

Schließlich betrifft die vorliegende Offenbarung auch einen Selbstfärbestempel mit einer Wendevorrichtung nach einer der oben beschriebenen Varianten, mit einem darin aufgenommenen Abdruckwerkzeug und mit einer durch die Wendevorrichtung und das Abdruckwerkzeug verlaufenden Wendeachse.

Dabei kann vorgesehen sein, dass die Wendeachse über eine Schnappverbindung mit dem Abdruckwerkzeug verbunden und gegen eine Bewegung in Längsrichtung der Wendeachse gesichert ist. Beispielsweise kann ein Rastvorsprung im Abdruckwerkzeug in eine Ringnut in einem Mittelteil der Wendeachse eingreifen, wobei der Mittelteil jenen Teil der Wendeachse bezeichnet, entlang dessen sich das Abdruckwerkzeug erstreckt.

Die Erfindung wird nachfolgend anhand von Ausführungsbeispielen, auf die sie jedoch nicht beschränkt sein soll, und unter Bezugnahme auf die Zeichnungen noch weiter erläutert. Die Zeichnungen zeigen im Einzelnen:
Fig. 1 eine schaubildliche Ansicht einer Wendevorrichtung der gegenständlichen Art gemäß einer ersten Ausführungsform mit einem Werkzeugrahmen, und mit den separat dargestellten Individualisierungskomponenten Kissenhalter, Wendeachse und Typenaggregat;
Fig. 2 eine Explosionszeichnung der Wendevorrichtung gemäß Fig. 1;
Fig. 3 einen Selbstfärbestempel mit einer Wendevorrichtung gemäß Fig. 1 nach einer Individualisierung, wobei das Typenaggregat und die Wendeachse eingesetzt sind, in einer Abdruckstellung;
Fig. 4 eine vergrößerte Ansicht des Details IV aus Fig. 3, allerdings bei abgezogenem Fuß;
Fig. 5 den Selbstfärbestempel gemäß Fig. 3 in einer Stempelfärbestellung;
Fig. 6 eine Explosionszeichnung einer alternativen Ausführungsform einer Wendevorrichtung ohne Werkzeugrahmen;
Fig. 7 einen Selbstfärbestempel mit einer Wendevorrichtung gemäß Fig. 6 nach einer Individualisierung, wobei das Typenaggregat und die Wendeachse eingesetzt sind, in einer Abdruckstellung; und
Fig. 8 eine vergrößerte Ansicht des Details VIII aus Fig. 7, allerdings bei abgezogenem Fuß;
Fig. 9 einen vertikalen Schnitt des Stempels gemäß Fig. 7;
Fig. 10 einen horizontalen Schnitt des Stempels gemäß Fig. 7 entlang der Linie X-X in Fig. 9;
Fig. 11 einen vertikalen Schnitt einer weiteren alternativen Wendevorrichtung.

Fig. 1 bis 5 zeigen eine erste Ausführungsform einer Wendevorrichtung 1.

In den Figuren 1 und 2 ist die Wendevorrichtung 1 separat, d.h. als unvollständiger Selbstfärbestempel vor einer Individualisierung gezeigt. Die zur Individualisierung und Fertigstellung des Stempels verwendbaren Komponenten 2-4 sind in Fig. 1 getrennt dargestellt: ein Farbkissenhalter 2 mit einem Farbkissen, eine Wendeachse 3 und ein Abdruckwerkzeug 4 in Form eines Typenaggregats (alternativ ein Textplattenträger mit einer Textplatte).

Wie besonders aus Fig. 2 ersichtlich, weist die Wendevorrichtung 1 ein Gehäuse 5, einen Betätigungsbügel 6 sowie einen Werkzeugrahmen 7 auf. Das Gehäuse 5 hat an zwei gegenüberliegenden Seitenwänden 8, 9 jeweils eine zumindest abschnittsweise gebogene Steuerkurve 10 für eine Wendeachse 3. Die beiden Steuerkurven 10 sind als gekurvte Schlitze in den Seitenwänden 8, 9 ausgeführt. Mit dem Gehäuse 5 ist ein Deckel 11 und ein Spiegel 12 verbunden, wobei der Deckel 11 ein Einschubfach 13 für den Farbkissenhalter 2 und den Spiegel 12 abdeckt. Der Deckel 11 und der Spiegel 12 sind schwenkbar am Gehäuse eingeschnappt. Über dem eigentlichen (inneren) Gehäuse 5 ist von unten ein Gestellblech 14 aufgeschoben. Das Gestellblech 14 deckt beidseitig den Großteil der Steuerkurven 10 zur Außenseite hin ab (vgl. Fig. 5). Dadurch wird zwischen dem Gehäuse 5 und dem Gestellblech 14 beidseitig ein Aufnahmeraum für die Schenkel 15 des Betätigungsbügels 6 freigehalten und so Kollisionen oder einem Einklemmen von Gegenständen entgegengewirkt. An der Oberseite 16 des Gehäuses 5 weist dieses einen senkrechten Holm 17 und zwei Durchgangsschlitze 18 für die Schenkel 15 auf. Neben den Steuerkurven 10 sind an der Innenseite der Seitenwände 8, 9 Wendezapfen 41 vorgesehen, welche jeweils in einer korrespondierenden Aufnahme 19 im Werkzeugrahmen 7 geführt sind und zusammen mit den Steuerkurven 10 bei der Bewegung des Betätigungsbügels 6 zwischen der Abdruckstellung (vgl. Fig. 3) und der Stempelfärbestellung (vgl. Fig. 5) das Wenden des Werkzeugrahmens 7 zusammen mit einem darin aufgenommenen Abdruckwerkzeug 4 bewirken. An einer Unterseite 39 des Gehäuses 5 sind Füße 40 mit dem Gehäuse verbunden und mit Schnappverbindungen fixiert. Die Füße 40 können als Abschluss einer (optional) offenen Steuerkurve 10 dienen und rutschfeste Unterlagen aus Gummi aufweisen. Der erste Fuß 40 auf einer ersten Seite 29 weist eine Öffnung 42 zur Einführung und Entnahme der Wendeachse 3 auf, während der zweite Fuß 40 keine solche Öffnung aufweist.

Der Betätigungsbügel 6 ist durch die Durchgangsschlitze 18 des Gehäuses 5 geführt und relativ zum Gehäuse verschiebbar (vgl. Fig. 3 und 5). Dabei werden die äußeren Ränder der Schenkel 15 entlang von und jeweils zwischen zwei parallelen Führungsflächen 20 im Gehäuse 5 linear geführt. Der Betätigungsbügel 6 weist an den beiden parallel zu den Seitenwänden 8, 9 des Gehäuses 5 angeordneten Schenkel 15 jeweils eine Führung 21 für eine Wendeachse auf (vgl. Fig. 4). Die beiden Führungen 21 weisen jeweils ein Langloch 22 auf, das in einem Arbeitsbereich 23 eine konstante Breite und neben dem Arbeitsbereich 23 einen verbreiterten Abschnitt 24 zur Einführung einer Gleitbuchse 25 bei der Herstellung der Wendevorrichtung 1 aufweist. Der Arbeitsbereich 23 ist jener Bereich, innerhalb dessen die Gleitbuchse 25 im Betrieb eines Stempels aufgrund des Verlaufs der Steuerkurven 10 verschoben wird. In beiden Langlöchern 22 ist jeweils eine Gleitbuchse 25 gleitend verschieblich gelagert, sodass die Langlöcher 22 Gleitlager für die Gleitbuchsen 25 sind. Die Gleitbuchsen 25 haben jeweils einen zentralen zylindrischen Durchgang 26, der als Drehgleitlager für eine Wendeachse 3 dient. An der Außenseite weisen die Gleitbuchsen 25 oben und unten (in Bezug auf eine Verwendungsstellung eines Stempels) eine Nut 27 auf, in der die Ränder des Langlochs 22 aufgenommen sind, sodass die Langlöcher 22 im Arbeitsbereich 23 Linearführungen für die Gleitbuchsen 25 bilden. Beim fertigen Stempel ist in der Führung 21 die Wendeachse 3 beweglich gelagert. Die Führung 21 ist im Wesentlichen quer zu einer Verschieberichtung 28 oder Abdruckrichtung des Betätigungsbügels 6 gegenüber dem Gehäuse 5 angeordnet. Die Führung 21 und die Steuerkurve 10 überlappen auf beiden Seiten.

In der Abdruckstellung des Betätigungsbügels 6 relativ zum Gehäuse 5 bilden die Führung 21 (Langloch 22, Gleitbuchse 25 und Durchgang 26) und die Steuerkurve 10 auf einer ersten Seite 29 eine von einer Außenseite zugängliche, durchgängige Öffnung aus, sodass eine Wendeachse 3 in Längsrichtung 30 von außen in die Wendevorrichtung 1 eingeführt oder daraus entnommen werden kann.

Der Betätigungsbügel 6 wird von einem Federelement im Holm 17 (der Einfachheit halber ist in Fig. 9 das Federelement nicht dargestellt) in einer Stempelfärbestellung gehalten und kann gegen die Federkraft des Federelements in eine Abdruckstellung bewegt werden. In der Abdruckstellung ist der Holm 17 in einem Griff 31 an der Oberseite des Betätigungsbügels aufgenommen.

Die beiden Gleitbuchsen 25 bilden (erste) Begrenzungselemente in Form von Verbreiterungen der Schenkel 15, sodass die Verbreiterungen die Schlitze 18 im Gehäuse 5 (als zweite Begrenzungselemente), durch die die Schenkel 15 ins Gehäuse 5 geführt sind, nicht überwinden können.

Außerdem halten die Gleitbuchsen 25 einen Werkzeugrahmen 7 zur Aufnahme eines Abdruckwerkzeugs im Gehäuse 5, indem ins Innere des Gehäuses gerichtete Vorsprünge 36 in dafür vorgesehene Aufnahmen 37 im Werkzeugrahmen 7 eingeschnappt und damit verbunden sind. Bei der Herstellung der Wendevorrichtung 1 werden dabei die kurzen Seitenwände 38 des Werkzeugrahmens 7 vorübergehend nach innen gedrückt.

In dem in den Figuren 3 bis 5 gezeigten zusammengesetzten Zustand eines Selbstfärbestempels ist im Werkzeugrahmen 7 ein Abdruckwerkzeug 4 in Form eines Typenaggregats aufgenommen und eine Wendeachse 3 verläuft durch die Wendevorrichtung 1 (Gleitbuchsen 25, Steuerschlitze 10 und Werkzeugrahmen 7) und das Abdruckwerkzeug 4.

Die in den Figuren 6 bis 10 gezeigte alternative Ausführungsform funktioniert weitgehend gleich der oben beschriebenen ersten Ausführungsform. Zur Vermeidung von Wiederholungen werden daher funktionell gleiche Teile mit gleichen Bezugsziffern bezeichnet und es wird diesbezüglich auf die obige Beschreibung verwiesen.

Der deutlichste Unterschied zwischen den beiden Ausführungsformen ist, dass die alternative Ausführungsform keinen Werkzeugrahmen 7 aufweist. Dementsprechend kommen die Gleitbuchsen 25 ohne Vorsprünge 36 aus. Das Abdruckwerkzeug 4 wird somit direkt durch die Wendeachse 3 gehalten. Die Wendezapfen 41 sind in korrespondierenden Aufnahmen 19' direkt im Abdruckwerkzeug 4 geführt.

Wie aus den Schnitten in Fig. 9 und 10 ersichtlich, ist die erste Gleitbuchse 25, auf einer ersten Seite 29, durchgängig für die Wendeachse 3; die zweite Gleitbuchse 25, auf einer zweiten Seite 32, weist einen Anschlag 33 für eine in Längsrichtung 30 eingeführte Wendeachse 3 auf. Außerdem weist die zweite Gleitbuchse 25 ein Verbindungselement 34 in Form eines Schnapphakens zur Herstellung einer Schnappverbindung mit einer darin aufgenommenen Wendeachse 3, genauer einer Ringnut 35 in der Wendeachse 3, auf.

Die in Fig. 11 gezeigte alternative Ausführungsform funktioniert weitgehend gleich der zuletzt beschriebenen Ausführungsform. Im Unterschied zu jener Ausführungsform ist die Wendeachse 3 über eine Schnappverbindung 43 mit dem Abdruckwerkzeug 4 verbunden und ist somit gegen eine Bewegung in Längsrichtung 30 der Wendeachse 3 gesichert. Im Unterschied zur Fig. 9 ist die Wendevorrichtung 1 in Fig. 11 ohne Typenaggregat, sondern mit einem Abdruckwerkzeug 4 in Form eines Textplattenträgers mit einer Ausnehmung für ein Typenaggregat, gezeigt.

## Patentansprüche

1. Wendevorrichtung (1) für einen Selbstfärbestempel, umfassend
ein Gehäuse (5) und einen Betätigungsbügel (6), wobei das Gehäuse (5) an zwei gegenüberliegenden Seitenwänden (8, 9) jeweils eine zumindest abschnittsweise gebogene Steuerkurve (10) für eine Wendeachse (3) aufweist, wobei der Betätigungsbügel (6) mit dem Gehäuse (5) verbunden und relativ zum Gehäuse (5) verschiebbar ist, wobei der Betätigungsbügel (6) an zwei parallel zu den Seitenwänden (8, 9) des Gehäuses (5) angeordneten Schenkeln (15) jeweils eine Führung (21) für eine Wendeachse (3) aufweist, wobei die Führung (21) quer zu einer Verschieberichtung (28) des Betätigungsbügels (6) gegenüber dem Gehäuse (5) angeordnet ist, wobei die Führung (21) und die Steuerkurve (10) zumindest auf einer ersten Seite (29) und in zumindest einer Stellung des Betätigungsbügels (6) relativ zum Gehäuse (5) teilweise überlappen und eine von einer Außenseite aus durchgängige Öffnung ausbilden, sodass eine Wendeachse (3) in Längsrichtung (30) von außen in die Wendevorrichtung (1) eingeführt werden kann, wobei die Führungen (21) jeweils eine verschieblich gelagerte Gleitbuchse (25) mit einem Lager für eine Wendeachse (3) aufweisen, **dadurch gekennzeichnet, dass** die Führungen der verschieblich gelagerten Gleitbuchsen Linearführungen sind, die jeweils eine Bewegung der Gleitbuchse in Richtung einer Längsachse einer darin aufzunehmenden Wendeachse blockieren, wobei eine Randleiste der jeweiligen Linearführung in eine parallele Nut in der jeweiligen Gleitbuchse eingreift.

2. Wendevorrichtung (1) nach Anspruch 1, **dadurch gekennzeichnet, dass** die Führung (21) oder die Steuerkurve (10) auf einer der ersten Seite (29) gegenüberliegenden zweiten Seite (32) einen Anschlag (33) für eine in Längsrichtung (30) eingeführte Wendeachse (3) aufweisen.

3. Wendevorrichtung (1) nach Anspruch 1 oder 2, **dadurch gekennzeichnet, dass** zumindest eine der Führungen (21) ein Verbindungselement (34) zur Herstellung einer Schnappverbindung mit einer darin aufgenommenen Wendeachse (3) aufweist.

4. Wendevorrichtung (1) nach einem der Ansprüche 1 bis 3, **dadurch gekennzeichnet, dass** der Betätigungsbügel (6) ein erstes Begrenzungselement aufweist, wobei das Gehäuse (5) ein korrespondierendes zweites Begrenzungselement aufweist, wobei die beiden Begrenzungselemente zur Begrenzung einer Verschiebung des Betätigungsbügels (6) eingerichtet sind und den Betätigungsbügel (6) gegen eine Trennung von dem Gehäuse (5) sperren.

5. Wendevorrichtung (1) nach einem der Ansprüche 1 bis 4, **dadurch gekennzeichnet, dass** zumindest eine der Gleitbuchsen (25) das erste Begrenzungselement bildet.

6. Wendevorrichtung (1) nach einem der Ansprüche 1 bis 5, **dadurch gekennzeichnet, dass** die Gleitbuchsen (25) mit einem Werkzeugrahmen (7) zur Aufnahme eines Abdruckwerkzeugs (4) verbunden sind.

7. Wendevorrichtung (1) nach Anspruch 6, **dadurch gekennzeichnet, dass** zumindest eine der Gleitbuchsen (25) über eine Schnappverbindung mit dem Werkzeugrahmen (7) verbunden ist.

8. Selbstfärbestempel mit einer Wendevorrichtung (1) nach einem der Ansprüche 1 bis 7, mit einem darin aufgenommenen Abdruckwerkzeug (4) und mit einer durch die Wendevorrichtung (1) und das Abdruckwerkzeug (4) verlaufenden Wendeachse (3).

9. Selbstfärbestempel nach Anspruch 8, **dadurch gekennzeichnet, dass** die Wendeachse (3) über eine Schnappverbindung (43) mit dem Abdruckwerkzeug (4) verbunden und gegen eine Bewegung in Längsrichtung (30) der Wendeachse (3) gesichert ist.

10. Verfahren zur Herstellung eines Selbstfärbestempels unter Verwendung einer Wendevorrichtung (1) nach einem der Ansprüche 1 bis 7, einem Abdruckwerkzeug (4) und einer Wendeachse (3), umfassend:
Einführen des Abdruckwerkzeugs (4) in die Wendevorrichtung (1) von einer Unterseite (39);
Einführen der Wendeachse (3) entlang der Längsrichtung (30) der Wendeachse (3) von einer ersten Seite (29) durch das Gehäuse (5) und den Betätigungsbügel (6), durch das Abdruckwerkzeug (4) und bis zu einer zweiten Seite (32) des Gehäuses (5) und des Betätigungsbügels (6).

11. Verfahren nach Anspruch 10 unter Verwendung einer Wendevorrichtung (1) nach einem der Ansprüche 6 oder 7, **dadurch gekennzeichnet, dass** das Abdruckwerkzeug (4) in den Werkzeugrahmen (7) eingeführt wird.

## Claims

1. Turning device (1) for a self-inking stamp, comprising a housing (5) and an actuating bracket (6), wherein the housing (5) has, on each of two opposite side walls (8, 9), a control cam (10) which is curved at least in sections for a turning shaft (3), wherein the actuating bracket (6) is connected to the housing (5) and can be displaced relative to the housing (5), wherein on each of two limbs (15) which are arranged parallel to the side walls (8, 9) of the housing (5), the actuating bracket (6) has a guide (21) for a turning shaft (3), wherein the guide (21) is arranged transversely with respect to a displacement direction (28) of the actuating bracket (6) with respect to the housing (5), wherein the guide (21) and the control cam (10) overlap partially and form an opening which is continuous from an outer side at least on a first side (29) and in at least one position of the actuating bracket (6) relative to the housing (5), so that a turning shaft (3) can be introduced in the longitudinal direction (30) from outside into the turning device (1), wherein the guides (21) each have a displaceably mounted sliding bush (25) with a bearing for a turning shaft (3), **characterized in that** the guides of the displaceably mounted sliding bushes are linear guides which each block a movement of the sliding bush in the direction of a longitudinal axis of a turning shaft to be received therein, wherein an edge strip of the respective linear guide engages in a parallel groove in the respective sliding bush.

2. Turning device (1) according to Claim 1, **characterized in that** the guide (21) or the control cam (10) have on a second side (32) opposite the first side (29) a stop (33) for a turning shaft (3) introduced in longitudinal direction (30).

3. Turning device (1) according to Claims 1 or 2, **characterized in that** at least one of the guides (21) has a connecting element (34) for producing a snap-in connection with a turning shaft (3) accommodated therein.

4. Turning device (1) according to one of Claims 1 to 3, **characterized in that** the actuating bracket (6) has a first delimiting element, wherein the housing (5) has a corresponding second delimiting element, wherein the two delimiting elements are adapted for delimiting a displacement of the actuating bracket (6) and block the actuating bracket (6) against any separation from the housing (5).

5. Turning device (1) according to one of Claims 1 to 4, **characterized in that** at least one of the sliding bushes (25) forms the first delimiting element.

6. Turning device (1) according to one of Claims 1 to 5, **characterized in that** the sliding bushes (25) are connected to a tool frame (7) for receiving an impression tool (4).

7. Turning device (1) according to Claim 6, **characterized in that** at least one of the sliding bushes (25) is connected to the tool frame (7) via a snap-in connection.

8. Self-inking stamp with a turning device (1) according to one of Claims 1 to 7 with an impression tool (4) received therein and with a turning shaft (3) running through the turning device (1) and the impression tool (4).

9. Self-inking stamp according to Claim 8, **characterized in that** the turning shaft (3) is connected to the impression tool (4) via a snap-in connection (43) and is secured against any movement in the longitudinal direction (30) of the turning shaft (3).

10. Method for producing a self-inking stamp using a turning device (1) according to one of Claims 1 to 7, an impression tool (4) and a turning shaft (3), comprising:
introducing the impression tool (4) into the turning device (1) from an underside (39);
introducing the turning shaft (3) along the longitudinal direction (30) of the turning shaft (3) from a first side (29) through the housing (5) and the actuating bracket (6), through the impression tool (4) and as far as a second side (32) of the housing (5) and the actuating bracket (6).

11. Method according to Claim 10 using a turning device (1) according to one of Claims 6 or 7, **characterized in that** the impression tool (4) is introduced into the tool frame (7).

## Revendications

1. Dispositif de retournement (1) pour un tampon auto-encreur, comprenant un boîtier (5) et un étrier d'actionnement (6), où le boîtier (5) comporte sur deux parois latérales opposées (8, 9) à chaque fois une came de commande (10) incurvée au moins par sections pour un axe de retournement (3), où l'étrier d'actionnement (6) est relié au boîtier (5) et peut être déplacé par rapport au boîtier (5), où l'étrier d'actionnement (6) comporte, sur deux branches (15) disposées parallèlement aux parois latérales (8, 9) du boîtier (5), à chaque fois un guide (21) pour un axe de retournement (3), où le guide (21) est disposé transversalement à une direction de déplacement (28) de l'étrier d'actionnement (6) par rapport au boîtier (5), où le guide (21) et la came de commande (10) se recouvrent partiellement au moins sur un premier côté (29) et dans au moins une position de l'étrier d'actionnement (6) par rapport au boîtier (5) et forment une ouverture de passage depuis un côté externe, de sorte qu'un axe de retournement (3) peut être introduit depuis l'extérieur dans la direction longitudinale (30) dans le dispositif de retournement (1), où les guides (21) comportent chacun une douille de glissement (25) montée de manière déplaçable avec un palier pour un axe de retournement (3), **caractérisé en ce que** les guides des douilles de glissement montées de manière déplaçable sont des guides linéaires, qui bloquent à chaque fois un mouvement de la douille de glissement dans la direction d'un axe longitudinal d'un axe de retournement qui doit y être reçu, où un rebord du guide linéaire respectif s'engage dans une rainure parallèle dans la douille de glissement respective.

2. Dispositif de retournement (1) selon la revendication 1, **caractérisé en ce que** le guide (21) ou la came de commande (10) comporte sur un deuxième côté (32) opposé au premier côté (29) une butée (33) pour un axe de retournement (3) introduit dans la direction longitudinale (30).

3. Dispositif de retournement (1) selon la revendication 1 ou 2, **caractérisé en ce qu'**au moins l'un des guides (21) comporte un élément de liaison (34) pour la réalisation d'une liaison par encliquetage avec un axe de retournement (3) qui y est reçu.

4. Dispositif de retournement (1) selon l'une des revendications 1 à 3, **caractérisé en ce que** l'étrier d'actionnement (6) comporte un premier élément de limitation, où le boîtier (5) comporte un deuxième élément de limitation correspondant, où les deux éléments de limitation sont disposés pour limiter un déplacement de l'étrier d'actionnement (6) et bloquent l'étrier d'actionnement (6) contre une séparation d'avec le boîtier (5).

5. Dispositif de retournement (1) selon l'une des revendications 1 à 4, **caractérisé en ce qu'**au moins l'une des douilles de glissement (25) forme le premier élément de limitation.

6. Dispositif de retournement (1) selon l'une des revendications 1 à 5, **caractérisé en ce que** les douilles de glissement (25) sont reliées à un cadre d'outil (7) pour recevoir un outil d'impression (4).

7. Dispositif de retournement (1) selon la revendication 6, **caractérisé en ce qu'**au moins l'une des douilles de glissement (25) est reliée au cadre d'outil (7) par l'intermédiaire d'une liaison par encliquetage.

8. Tampon auto-encreur avec un dispositif de retournement (1) selon l'une des revendications 1 à 7, avec un outil d'impression (4) reçu dans celui-ci et avec un axe de retournement (3) qui s'étend à travers le dispositif de retournement (1) et l'outil d'impression (4).

9. Tampon auto-encreur selon la revendication 8, **caractérisé en ce que** l'axe de retournement (3) est relié à l'outil d'impression (4) par l'intermédiaire d'une liaison par encliquetage (43) et est fixé contre un mouvement dans la direction longitudinale (30) de l'axe de retournement (3).

10. Procédé pour produire un tampon auto-encreur au moyen d'un dispositif de retournement (1) selon l'une des revendications 1 à 7, d'un outil d'impression (4) et d'un axe de retournement (3), comprenant:
l'introduction de l'outil d'impression (4) dans le dispositif de retournement (1) depuis un côté inférieur (39);
l'introduction de l'axe de retournement (3) suivant la direction longitudinale (30) de l'axe de retournement (3) depuis un premier côté (29) à travers le boîtier (5) et l'étrier d'actionnement (6), à travers l'outil d'impression (4) et jusqu'à un deuxième côté (32) du boîtier (5) et de l'étrier d'actionnement (6).

11. Procédé selon la revendication 10 au moyen d'un dispositif de retournement (1) selon l'une des revendications 6 ou 7, **caractérisé en ce que** l'outil d'impression (4) est introduit dans le cadre d'outil (7).
